# FASCICULE DE BREVET EUROPEEN

(11) **EP 0 124 431 B1**
(45) Date de publication et mention de la délivrance du brevet: **11.02.1987**
(21) Numéro de dépôt: 84400817.7
(22) Date de dépôt: 20.04.1984
(51) Int. Cl.: D21B 1/34

(54) **Perfectionnements aux turbines de défibrage**
Stofflöserrotoren
Pulping rotors

(30) Priorité: 22.04.1983 FR 8306636
(43) Date de publication de la demande: 07.11.1984
(73) Titulaire: E. + M. Lamort Société Anonyme dite:, F-51300 Vitry-le-François (FR)
(72) Inventeur: Lamort, Jean-Pierre, F-51300 Vitry le François (FR)
(74) Mandataire: Loyer, Bertrand

## Description

La récupération des vieux papiers occupe une place de plus en plus grande dans la fabrication de pâte à papier.

Pour cette récupération, la première opération consiste à placer en vrac les vieux papiers dans des appareils alimentés en eau et à les soumettre à un premier traitement de nature à désintégrer la fibre et à permettre ou à effectuer la séparation des grosses impuretés, telles que les ficelles, fils de fer, plastiques de grandes dimensions, etc. Pour cette séparation, on utilise soit des trommels désintégrateurs, soit des appareils dits pulpeurs primaires.

Les trommels sont généralement des cylindres tournant à axe horizontal dans lesquels sont prévus des barres ou des boulets de déchiquetage et qui sont suivis de trommels à tamis ou d'appareils séparateurs. Mais ces trommels ont un fonctionnement lent et de faible débit et ils fournissent un mélange à faible concentration de pâte (2 à 3 % de matière sèche), de sorte qu'il faut ensuite procéder à des opérations de concentration coûteuses.

Les pulpeurs primaires sont des appareils en forme de cylindres généralement ouverts pourvus d'un rotor à pales dans le fond. Dans certains de ces appareils, le rotor est relativement plat et exerce sur la matière une action centrifuge violente au contact d'un fond perforé ou muni de barrettes, ce qui provoque un déchiquetage de la matière dont une partie traverse le fond pour être ensuite repris par des séparateurs ou pulpeurs secondaires.

Un tel rotor est décrit par exemple au brevet US-A-3.171.606. Ce rotor comporte en outre une protubérance centrale portant une lame spirale exerçant une action de débourrage orientée vers le haut.

L'inconvénient de ces appareils est une faible concentration de la matière obtenue et un déchiquetage excessif, qui intéresse non seulement les parties fibreuses à récupérer, mais également des parties non fibreuses (ficelles, parties métalliques, plastiques).

Or l'une des difficultés récentes de la récupération des vieux papiers vient de l'emploi accru des matières plastiques, notamment des feuilles de plastique combinées au papier et _il est d'une grande importance de parvenir à réaliser le défibrage du papier sans fractionner les parties en matière plastique de façon à faciliter leur séparation.

Certains autres pulpeurs, connus sous le nom de pulpeurs « hélico •, comportent une turbine en forme d'hélice à axe vertical qui imprime à la matière un mouvement descendant axial suivi d'un mouvement centrifuge sur un fond lisse. Avec ces appareils, le défibrage est réalisé par friction fibres sur fibres, la matière centrifugée étant projetée sur de la matière relativement immobile. Il se produit peu de déchiquetage et par suite les contaminants ou impuretés sont préservés et ne sont pas divisés, tandis que le papier est défibré.

Un appareil de ce type est décrit dans le brevet VOITH GB-A-2.080.146. Il comprend une turbine montée dans le fond d'une cuve, l'arbre de la turbine y est conique et une lame s'enroule en spirale le long du cône. La pâte est entraînée dans cette spirale avec une vitesse croissante en descendant vers le fond de la cuve et est projetée sur le fond par centrifugation.

D'autres appareils utilisent en combinaison des éléments hélicoïdaux à action verticale vers le bas et des éléments de déchiquetage, notamment les brevets FR-A-2.455.649, US-A-2.648.261 mais ces appareils, du fait qu'ils divisent la matière, ne répondent pas au problème ci-dessus précisé.

Les appareils du type dit « hélico » auxquels se rapporte l'invention opèrent généralement de façon discontinue, sans grille de fond, et le contenu du pulpeur est ensuite déversé dans des séparateurs qui séparent la bonne pâte des impuretés ; un tel séparateur est décrit au brevet français 83.04929 déposé le 25 mars 1983 au nom de la demanderesse.

La concentration obtenue dans ces appareils est de l'ordre de 15 % de matières sèches, ce qui est assez élevé pour permettre une dilution dans les appareils de classement qui suivent.

Cependant, l'inconvénient de ces appareils est la difficulté de réaliser des appareils de petites dimensions. Les nécessités de l'équilibrage de l'hélice exigent l'emploi de trois pales décalées de 120°, ce qui détermine trois canaux entre les pales, canaux qui s'enroulent autour de l'axe vertical selon une spirale à faible pente dans la partie supérieure pour s'évaser en canaux centrifuges et divergents dans la partie basse.

Lorsqu'il s'agit d'un pulpeur de 40 m³, il a un diamètre de 2 m, une hauteur de 2,10 m et les spirales, au nombre de 4, s'enroulant les unes dans les autres forment des canaux de 50 à 70 cm de largeur.

Mais sur les appareils de petits modèles de moins de 5 m3 environ, par exemple, cette turbine hélice donne de mauvais résultats.

La raison en est que l'espace entre les pales de l'hélice est trop petit et que la matière se bourre entre les pales ; pour maintenir un espace suffisant entre les pales, il faut alors augmenter leur pente, mais la matière reçoit de ce fait une composante de vitesse centrifuge dans la partie haute de l'hélice, ce qui est contraire à son bon fonctionnement. D'autre part, dans les grands appareils, la vitesse linéaire le long de l'axe est relativement lente par rapport à la vitesse linéaire à la périphérie de la partie inférieure de l'hélice, de sorte que l'on obtient une vitesse de sortie inférieure tangentielle centrifuge de la matière suffisante pour le défibrage.

Les petits modèles, de par leurs faibles dimensions, doivent tourner moins vite pour. ne pas donner une trop grande centrifugation qui serait nuisible à leur pouvoir de défibrage.

L'invention a pour but de remédier à ces inconvénients et a pour objet une turbine en hélice pour pulpeur permettant de réaliser à moindre coût et avec une plus grande efficacité une gamme de pulpeurs beaucoup plus étendue en volume, et permettant notamment la réalisation d'unités de petites dimensions.

La turbine selon l'invention est une turbine de pulpeur destinée à être placée sur le fond d'une cuve de pulpeur comportant des ailettes rayonnantes incurvées et orientées obliquement ainsi qu'un disque hélicoïdal d'axe vertical, s'étendant sur 360° au plus, caractérisée en ce qu'elle est constituée d'un arbre vertical portant à sa base des ailettes en forme de lames s'étendant en spirale à partir de l'arbre et surmontées par au moins deux disques hélicoïdaux, de faible pas, coaxiaux à l'arbre, superposés et orientés pour exercer une action vers le bas lorsque les ailettes exercent une action centrifuge, lesdits disques étant séparés le long de l'arbre par une distance au moins égale à 1,5 fois le pas hélicoïdal d'un disque.

De préférence :
a) Le pas des disques hélicoïdaux supérieurs est tel que la pente périphérique de ces disques par rapport au plan perpendiculaire à l'axe soit de l'ordre de 15° (10° à 20°).
b) Les diamètres moyens des disques hélicoïdaux vont en croissant du sommet de la turbine vers la base.
c) Les ailettes inférieures sont incurvées en spirale de Bernouilli d'angle compris entre 25° et 35° environ (la tangente à la spirale en un point quelconque fait un angle constant compris entre 25 et 35°, de préférence voisin de 30° avec la tangente au cercle par ce point).
d) Les différents disques hélicoïdaux sont décalés l'un par rapport à l'autre d'un angle voisin de 360° divisé par le nombre des disques.

Ces dispositions et toutes autres particularités de l'invention sont illustrées par le dessin joint sur lequel :
La figure 1 est une vue schématique en coupe verticale d'un pulpeur primaire d'une turbine selon l'invention.
La figure 2 est une vue en élévation d'une turbine à deux disques et trois ailettes selon l'invention.
La figure 3 est une vue en élévation d'une turbine à trois disques et trois ailettes selon l'invention.
La figure 4 est une vue axiale de dessous de la turbine de la figure 2.
La figure 5 est une vue axiale de dessus de la même turbine.

En se reportant à ces figures, on voit que la turbine selon l'invention, destinée à être placée sur le fond d'un pulpeur primaire 1 de forme connue, est formée d'un arbre 2 d'axe 9 portant successivement, à partir du haut, plusieurs disques hélicoïdaux 3, 4, 5 distants l'un de l'autre, et à la base, plusieurs ailettes spirales 6, 7, 8.

Les disques hélicoïdaux 3, 4, 5 s'enroulent en hélice ou en vis d'Archimède autour de l'arbre 2, chaque disque ayant une extension au plus égale à un tour complet (360°). Le pas de chacun de ces disques hélicoïdaux est faible, la pente a à la périphérie du disque étant de l'ordre de 15°. La distance AB entre deux disques, mesurée le long de l'arbre 2, est, par contre, relativement grande. C'est cette distance qui détermine la hauteur du canal d'écoulement défini par deux disques successifs. Cette distance peut varier dans d'assez larges limites. L'invention prévoit que la distance AB soit au moins égale à 1,5 fois et de préférence de l'ordre de 2 fois le pas d'un disque.

La forme des ailettes spirales 6, 7, 8 est particulièrement visible sur la figure 4 (vue de dessous). Leur forme générale est celle de lames qui se développent en spirale à partir de l'arbre 2. De préférence, la courbe adoptée est celle de spirale de Bernouilli d'angle p constant compris entre 25° et 35°. La hauteur des lames 6, 7, 8 va de préférence en décroissant depuis l'arbre 2 jusqu'à leurs extrémités, le point haut de chaque ailette pouvant être voisin du disque hélicoïdal le plus proche. Le nombre de ces ailettes est de préférence au moins égal à trois. Elles s'inscrivent . dans un diamètre externe supérieur à celui des disques 3, 4, 5.

L'ensemble ainsi formé s'inscrit dans une forme générale de cône ou de cloche d'angle au sommet y de l'ordre de 60° à 80°.

Ainsi constituée, la turbine selon l'invention se présente comme un arbre portant une succession de rondelles hélicoïdales de diamètre croissant placées à distance l'une de l'autre et suivies d'un rotor centrifuge à ailettes spirales.

Les avantages de l'invention sont les suivants :

Le fait que t'en n'emploie plus une hélice de turbine à pales continues du haut en bas, mais une turbine formée de disques séparés et superposés, permet d'obtenir un canal d'écoulement suffisamment grand tout en conservant une pente faible pour les disques hélicoïdaux. De ce fait, l'entraînement des matières à traiter est réellement vertical dans la partie haute de la turbine, sans bourrage et sans effet centrifuge nuisible. Par contre, les ailettes spirales sont mieux alimentées et ont une action centrifuge plus efficace et mieux localisée à la base même de la turbine.

De ce fait, il devient possible de réaliser des petites unités, de moins de 5 m³, aussi bien que des grandes unités (5 m³ à 50 m³).

De plus, la turbine de l'invention permet de travailler à des concentrations plus élevées pouvant atteindre plus de 20 %, c'est-à-dire plus de 200 g de matière sèche par litre, ce qui accroît son pouvoir de défibrage.

Ceci résulte du fait que l'importance des contacts entre la matière et la turbine est diminuée et que la centrifugation est mieux localisée à la base. Il en résulte également une diminution de consommation d'énergie tant au niveau du fonctionnement du pulpeur primaire que de celui des séparateurs qui la suivent.

Enfin, le coût de fabrication de la turbine selon l'invention est considérablement réduit du fait de la simplicité de formes de la turbine.

Par rapport aux turbines du type Hélico actuellement sur le marché, le prix de fabrication de la turbine selon l'invention est 4 à 5 fois plus faible, ce qui est considérable.

La turbine selon l'invention ouvre donc des perspectives de développement nouvelles à ce genre de pulpeurs primaires.

Dans l'exemple de la figure 2, la turbine comporte deux disques hélicoïdaux 3, 4 décalés de 180° environ, tandis que dans l'exemple de la figure 3, on a prévu trois disques 3, 4, 5 décalés de 120° environ. Les décalages adoptés sont ceux qui donnent le meilleur équilibrage en rotation compte tenu des différences de diamètre des différents disques.

Chaque disque hélicoïdal ne s'étendra pas de préférence au-delà d'un tour complet (360°) afin d'éviter la formation d'un canal étroit et le bourrage qui en résulte. Les disques peuvent être morcelés davantage et s'étendre sur un angle beaucoup plus faible. Néanmoins, selon l'invention, il est préféré de leur conserver une extension voisine d'un tour complet pour éviter la multiplication des bords d'attaque qui peuvent désintégrer à l'excès la matière et constituer des sources de bourrage.

A la base de la turbine une rondelle 10 de soutien des ailettes 6, 7, 8 est avantageusement prévue. 1

## Revendications

1. Turbine de pulpeur destinée à être placée sur le fond d'une cuve de pulpeur comportant des ailettes rayonnantes incurvées et orientées obliquement ainsi qu'un disque hélicoïdal d'axe vertical, s'étendant sur 360° au plus, caractérisée en ce qu'elle est constituée d'un arbre (2) vertical portant à sa base (10) des ailettes (6, 7, 8) en forme de lames s'étendant en spirale à partir de l'arbre et surmontées par au moins deux disques (3, 4) hélicoïdaux, de faible pas, coaxiaux à l'arbre, superposés et orientés pour exercer une action vers le bas lorsque les ailettes exercent une action centrifuge, lesdits disques étant séparés le long de l'arbre (2) par une distance au moins égale à 1,5 fois le pas hélicoïdal d'un disque.

2. Turbine selon la revendication 1, caractérisée en ce que la pente périphérique d'un disque hélicoïdal (3, 4, 5) par rapport au plan perpendiculaire à l'arbre (2) est de l'ordre de 15° environ.

3. Turbine selon l'une quelconque des revendications précédentes, caractérisée en ce que la distance entre deux disques hélicoïdaux le long de l'arbre (2) est au moins égale à deux fois le pas d'un de ces disques (3, 4, 5).

4. Turbine selon l'une quelconque des revendications précédentes, caractérisée en ce que les diamètres moyens des disques hélicoïdaux (3, 4, 5) vont en croissant du sommet de la turbine vers sa base (10).

5. Turbine selon la revendication 4, caractérisée en ce que cet accroissement de diamètre est tel que les disques hélicoïdaux (3, 4, 5) s'inscrivent dans un cône d'angle (7) au sommet de l'ordre de 60° à 80°.

6. Turbine selon l'une quelconque des revendications précédentes, caractérisée en ce que les disques hélicoïdaux (3, 4, 5) sont décalés angulai- rement d'un angle voisin de 360° divisé par le nombre de disques.

7. Turbine selon l'une quelconque des revendications précédentes, caractérisée en ce que l'extension des disques hélicoïdaux (3, 4, 5) autour de l'arbre (2) est voisine de 360°.

8. Turbine selon l'une quelconque des revendications précédentes, caractérisée en ce que les ailettes inférieures (6, 7, 8) sont incurvées en spirale de Bernouilli d'angle compris entre 25° et 30°.

9. Turbine selon l'une quelconque des revendications précédentes, caractérisée en ce que les ailettes inférieures (6, 7, 8) sont formées de lames incurvées de hauteur décroissante depuis l'arbre (2) jusqu'à leur périphérie.

10. Turbine selon l'une quelconque des revendications précédentes, caractérisée en ce que les extrémités des ailettes inférieures (6, 7, 8) s'inscrivent dans un diamètre supérieur à celui des disques hélicoïdaux (3, 4, 5).

11. Pulpeur pour pâte à papier comportant une cuve verticale ouverte, munie en son fond d'une turbine, caractérisé en ce que la turbine est conforme à l'une quelconque des revendications précédentes.

## Claims

1. A pulper turbine intended for being placed over the bottom of a pulper tank, comprising radically extending curved and slanted blades, together with a helical disk having a vertical axis, said disk extending over 360° at most, characterized in that it is formed of a vertical shaft (2) carrying at its base (10) curved blades (6, 7, 8) extending spirally from said shaft, above which blades are mounted at least two helical disks (3, 4) having a small pitch, being coaxial with the shaft, superimposed and oriented for exerting a downward action, while the blades exert a centrifugal action, said disks being spaced along the shaft (2) by a distance at least equal to 1 1/2 times the helical pitch of a disk.

2. A turbine according to claim 1, characterized in that the peripheral slant of a helical disk (3, 4, 5) relative to a plane perpendicular to the shaft (2) is to the order of 15°, approximately.

3. A turbine according to either of the above claims, characterized in that the distance between two adjacent helical disks along the shaft (2) is at least equal to twice the pitch of one of said disks (3, 4, 5).

4. A turbine according to any of the above claims, characterized in that the mean diameters of the helical disks (3, 4, 5) increase from the apex of the turbine towards its base (10).

5. A turbine according to claim 4, characterized in that this diameter increase is such that the helical disks (3, 4, 5) are inscribed within a cone having an apex angle (γ) in the range from 60° to 80°.

6. A turbine according to any of the above claims, characterized in that the helical disks (3, 4, 5) are angularly offset at angles of approximately 360° divided by the number of disks.

7. A turbine according to any of the above claims, characterized in that each of the helical disks (3, 4, 5) extends about the shaft (2) over approximately 360°.

8. A turbine according to any of the above claims, characterized in that the lower blades (6, 7, 8) are curved along a Bernouilli spiral with an angle comprised between 25° and 30°.

9. A turbine according to any of the above claims, characterized in that the lower fins (6,7,8) are formed of curved blades having a decreasing height from the shaft (2) to their periphery.

10. A turbine according to any of the above claims, characterized in that the tips of the lower blades (6, 7, 8) are inscribed within a diameter which is larger than the diameter of the helical disks (3, 4, 5).

11. A paper-pulp processing pulper comprising an open vertical tank provided on its bottom with a turbine, characterized in that the turbine is designed in accordance with any of the above claims.

## Patentansprüche

1. Pulperturbine zur Anbringung am Boden eines Zerfasererbehälters mit strahlenförmig angeordneten, gekrümmten, schräg ausgerichteten Flügeln sowie einer spiralförmigen Scheibe über höchstens 360° um eine Stehachse, dadurch gekennzeichnet, daß sie aus einer senkrechten Welle (2) mit spiralig angeordneten Schneideflügeln (6, 7, 8) an der Wellenbasis (10) und darüber mindestens zwei übereinanderliegenden, koaxial zur Welle angebrachten Spiralscheiben (3, 4) mit niedriger Steigungshöhe und einem Abstand zueinander von mindestens 1,5mal der Scheibensteigungshöhe besteht, wobei die Spiralscheiben so ausgerichtet sind, daß sie nach unten wirken, während die Flügel eine Zentrifugalkraft ausüben.

2. Turbine nach Anspruch 1, dadurch gekennzeichnet, daß die Umfangsneigung einer Spiralscheibe (3, 4, 5) in bezug auf die senkrechte Ebene zur Welle (2) ungefähr 15° beträgt.

3. Turbine nach Anspruch 1 und 2, dadurch gekennzeichnet, daß der Abstand zwischen zwei entlang der Welle (2) angeordneten Spiralscheiben mindestens 2mal die Steigungshöhe einer dieser Spiralscheiben (3, 4, 5) beträgt.

4. Turbine nach Anspruch 1-3, dadurch gekennzeichnet, daß der mittlere Durchmesser der Spiralscheiben (3, 4, 5) von oben nach unten zur Turbinenbasis (10) zunimmt.

5. Turbine nach Anspruch 4, dadurch gekennzeichnet, daß die Durchmesserzunahme so ausgelegt ist, daß die Spiralscheiben (3, 4, 5) in einen Kegel mit einem Winkel (y) von 60°-80° an der Spitze eingeschrieben werden können.

6. Turbine nach Anspruch 1-5, dadurch gekennzeichnet, daß die Spiralscheiben (3, 4, 5) jeweils um einen Winkel von insgesamt ungefähr 360°, geteilt durch die Anzahl der Scheiben, versetzt sind.

7. Turbine nach Anspruch 1-6, dadurch gekennzeichnet, daß der Umfang der Spiralscheiben (3, 4, 5) um die Welle (2) jeweils zirka 360° beträgt.

8. Turbine nach Anspruch 1-7, dadurch gekennzeichnet, daß die unteren Schneideflügel (6, 7, 8) in Form einer Bernouilli-Spirale mit einem Winkel von 25°-30° gekrümmt sind.

9. Turbine nach Anspruch 1-8, dadurch gekennzeichnet, daß die unteren Flügel (6, 7, 8) aus gekrümmten Schneidemessern mit von der Welle (2) zum Rand abnehmender Höhe bestehen.

10. Turbine nach Anspruch 1-9, dadurch gekennzeichnet, daß die Enden der unteren Schneideflügel (6, 7, 8) einen größeren Durchmesser als die Spiralscheiben (3, 4, 5) beschreiben.

11. Papierstofflöser mit einem vertikalen offenen Behälter und einer am Behälterboden angebrachten Turbine, dadurch gekennzeichnet, daß die Turbine einem der o. a. Ansprüche genügt.
